# EUROPÄISCHE PATENTSCHRIFT

(11) **EP 3 088 796 B1**
(45) Veröffentlichungstag und Bekanntmachung des Hinweises auf die Patenterteilung: **01.11.2017**
(21) Anmeldenummer: 16166344.8
(22) Anmeldetag: 21.04.2016
(51) Int. Cl.: F21S 8/04, F21V 19/00

(54) **PROFILSCHIENE ZUR POSITIONIERUNG VON LED MODULEN IN FLÄCHENLEUCHTEN**
PROFILE RAIL FOR POSITIONING OF LED MODULES IN SURFACE LIGHTS
RAIL PROFILE DESTINE AU POSITIONNEMENT DE MODULES A DEL DANS DES CONDENSATEURS LUMINEUX

(30) Priorität: 29.04.2015 DE 202015102143 U; 16.07.2015 DE 202015103732 U
(43) Veröffentlichungstag der Anmeldung: 02.11.2016
(73) Patentinhaber: Tridonic Jennersdorf GmbH, 8380 Jennersdorf (AT); Tridonic GmbH & Co KG, 6851 Dornbirn (AT)
(72) Erfinder: Schrottenholzer, Jan, 6890 Lustenau (AT); Riemer, Steffen, 8564 Krottendorf-Gaisfeld (AT); Gründhammer, Stefan, 8380 Jennersdorf (AT)
(74) Vertreter: Rupp, Christian

(56) Entgegenhaltungen:
- EP-A1- 2 543 922
- DE-A1-102008 056 958
- DE-U1-202009 001 162
- US-A1- 2008 062 691

## Beschreibung

### Gebiet der Erfindung

Die vorliegende Erfindung beschreibt eine Positionsvorrichtung für LED Module in Flächenleuchten wie beispielsweise Deckenleuchten. Insbesondere beschreibt die Erfindung eine Positions- und Befestigungsvorrichtung für LED Module im Fingerdesign.

### Hintergrund und Aufgabe der Erfindung

Ein Beispiel einer Flächenleuchte ist bekannt aus Dokument US 2008/062691 A1. Aus dem Stand der Technik sind LED Module für Linear- und Flächenleuchten, beispielsweise Deckenleuchten bekannt. Die LED Module bestehen im Allgemeinen aus einer Leiterplatte und einer Mehrzahl darauf angebrachter LED Chips und weisen einen rechteckigen oder fingerartigen Aufbau auf. Die LED Module weisen vorzugsweise keine zusätzlichen Kühlkörper auf und ermöglichen durch den resultierenden dünnen Aufbau eine geringe Bauhöhe der Deckenleuchte. Des Weiteren können die LED Module Steckklemmmen aufweisen, mit Hilfe derer mehrere LED Module zur Bestückung von Flächenleuchten miteinander verbunden werden können.

Bekannt ist beispielsweise die Bestückung von quadratischen Deckenleuchten, welche eine Seitenlänge von circa 600mm aufweisen, mit vier quadratischen oder fingerförmigen LED Modulen, welche jeweils eine Seitenlänge von circa 270mm aufweisen. Die LED Module werden dabei im Allgemeinen mittels Schraubverbindung mit dem Gehäuse der Deckenleuchte verbunden, beispielsweise mit einer Grundplatte des Gehäuses. Hierbei ergeben sich jedoch Probleme bei der genauen Positionierung der einzelnen LED Module im Gehäuse der Deckenleuchte, insbesondere da eine gleichmäßige Distanz der LED Module von den Außenkanten der Leuchte gewünscht ist. Bei LED Fingermodulen, bei welchen sich einzelne, mit LED Chips bestückte Stege bzw. Finger von einem Grundkörper der Leiterplatte weg erstrecken, kann es aufgrund der Schwerkraft zu einer ungewünschten und ungleichmäßigen Biegung der Finger weg von der Grundplatte der Deckenleuchte kommen. Dabei können sich die Finger ungleichmäßig in Richtung einer der Grundplatte gegenüberliegenden Sekundäroptik biegen, wie beispielsweise einer Linse oder einem Diffusor, was zu einer ungewünschten und inhomogenen Lichtemission der Deckenleuchte führen kann.

Basierend auf dem bekannten Stand der Technik soll die gegenwärtige Erfindung eine vereinfachte und verbesserte Positionierung und Befestigung von LED Modulen in Flächenleuchten ermöglichen, welche diese Nachteile des Standes der Technik ausräumt.

### Beschreibung der Erfindung

In einem ersten Aspekt betrifft die vorliegende Erfindung eine Profilschiene zur Positionierung und Befestigung von LED Modulen in Flächenleuchten, aufweisend einen länglichen Grundkörper mit einer vorzugsweise planaren Oberfläche; Positioniermittel welche sich im Wesentlichen entlang einer Längsrichtung der Profilschiene erstrecken und welche auf der Oberfläche des Grundkörpers derart angeordnet sind, um wenigstens zwei, vorzugsweise gegenüberliegende Anlageflächen und/oder -Kanten für die LED Module bereitzustellen; und Verbindungmittel, welche zur Verbindung der Profilschiene mit einer Flächenleuchte ausgeprägt sind.

Durch die Positioniermittel auf der vorzugsweise planaren Oberfläche der Profilschiene wird eine Positionier- und Montagehilfe für LED Module in Flächenleuchten bereitgestellt. Insbesondere werden zwei, vorzugsweise lineare Anlageflächen oder -Kanten bereitgestellt, mit Hilfe derer die einzelnen LED Module relativ zueinander positioniert werden können. Die wenigstens zwei Anlageflächen oder -Kanten stellen vorzugsweise in Zusammenwirkung mit der Oberfläche des Grundkörpers eine Positionier- und Montagehilfe für die LED Module in Flächenleuchten bereit. Mit der vorliegenden Erfindung können vorzugsweise zwei oder vier LED Module in einer Flächenleuchte wie beispielsweise einer Deckenleuchte positioniert und fixiert werden. Die zu positionierenden LED Module sind vorzugsweise gleichartig und können LED Flächenmodule oder LED Fingermodule sein.

Die Positioniermittel sind in Längsrichtung der Profilschiene vorzugsweise kontinuierlich oder diskontinuierlich angeordnet. Die Positioniermittel erstrecken sich vorzugsweise über die gesamte Länge der Profilschiene.

Von der vorzugsweise planaren bzw. ebenen Oberfläche der Profilschiene erstrecken sich die Positioniermittel zu einer vordefinierten und vorzugsweise konstanten Höhe. Die Höhe der Positioniermittel kann an eine Dicke der zu positionierenden LED Module bzw. an eine Dicke deren Leiterplatten angepasst. Insbesondere kann die Höhe der Positioniermittel derart gewählt sein, dass die LED Module zwischen der Oberfläche der Profilschiene und einem Gegenstück, wie beispielsweise einer Gehäusegrundplatte der Flächenleuchte, eingeklemmt bzw. fixiert werden können.

Die Positioniermittel sind vorzugsweise beabstandet von den Längskanten des Grundkörpers angeordnet. Die Positioniermittel können mittig auf Oberfläche des Grundkörpers angeordnet sein. Dies bedeutet, dass die Positioniermittel vorzugsweise äquidistant von den Längskanten des Grundkörpers angeordnet sind.

In einem bevorzugten Ausführungsbeispiel weisen die Positioniermittel wenigstens einen länglichen Steg auf, welcher zwei parallele Außenkanten und/oder Außenwände aufweist. Die jeweiligen Außenwände der Positioniermittel sind vorzugsweise in einem Winkel zwischen 80° und 100°, vorzugsweise 90°, gegenüber der Oberfläche des Grundkörpers angeordnet.

In einem weiteren bevorzugten Ausführungsbeispiel weisen die Positioniermittel mehrere Stege auf, welche in Längsrichtung des Grundkörpers angeordnet sind und voneinander durch Zwischenräume beabstandet sind. Die jeweiligen Stege sind vorzugsweise gleichen Aufbaus bzw. Querschnitts und können eine konstante oder variable Länge in Längsrichtung des Grundkörpers aufweisen. Die Länge der jeweiligen Stege kann dabei derart gewählt sein, dass sie an eine Länge der jeweiligen Frontkanten bzw. Dicke der einzelnen Finger von zu positionierenden LED Fingermodulen angepasst ist.

Die Positioniermittel können ferner wenigstens einen sich in Längsrichtung des Grundkörpers erstreckenden Kanal zur Kabelführung aufweisen. Vorzugsweise weisen die Positioniermittel wenigstens zwei derartige Kanäle auf.

Der wenigstens eine Kanal kann sich vorzugsweise parallel zu den Anlageflächen und/oder -Kanten der Positioniermittel erstrecken. Der wenigstens eine Kanal kann durch eine längliche Nut oder Einkerbung in den Positioniermitteln geformt sein.

Die Verbindungsmittel der Profilschiene können Bohrungen und/oder Befestigungszapfen aufweisen. Die Befestigungszapfen sind vorzugsweise senkrecht zu der Oberfläche des Grundkörpers angeordnet und derart ausgeprägt, um mit entsprechenden Bohrungen in einem Gegenstück wie beispielsweise einer Grundplatte der Flächenleuchte eine kraftschlüssige Verbindung einzugehen. Insbesondere kann dabei die Länge der Befestigungszapfen auf die Materialstärke bzw. -Dicke eines Gegenstücks angepasst sein.

In einem weiteren Aspekt betrifft die vorliegende Erfindung eine Kombination bzw. einen sogenannten "kit of parts", umfassend eine Profilschiene wie oben beschrieben und wenigstens zwei LED Module, welche jeweils eine Leiterplatte und darauf angeordnete LED Chips aufweisen. Die LED Module sind vorzugsweise gleichartige LED Module. Die Leiterplatten der LED Module weisen vorzugsweise eine konstante Dicke auf. Es kann eine Vielzahl von vorzugsweise gleichartigen LED Chips auf dem jeweiligen LED Modul angeordnet sein. Die einzelnen LED Module können Steckklemmmen aufweisen, mit Hilfe derer mehrere LED Module zur Bestückung von Flächenleuchten miteinander verbunden werden können.

Die LED Module können LED Flächenmodule sein, welche eine vorzugsweise rechteckförmige Leiterplatte und mehrere darauf angeordnete LED Chips aufweisen.

In einer bevorzugten Ausführungsform sind die LED Module sogenannte LED Fingermodule, wobei die Leiterplatte des LED Moduls einen länglichen Grundkörper und mehrere, sich von diesem im Wesentlichen parallel wegerstreckende Finger aufweist. Auf dem Grundkörper und den einzelnen Fingern des LED Moduls sind mehrere LED Chips angeordnet. Die einzelnen Finger der Leiterplatte haben zueinander parallele Frontkanten und/oder Frontflächen, welche durch Anlegen an die Positioniermittel der Profilschiene zueinander positioniert werden können. Hierdurch können die LED Module bezüglich der Profilschiene und damit auch bezüglich der Flächenleuchte positioniert werden. Des Weiteren können die einzelnen LED Module zueinander mit Hilfe der Profilschiene positioniert werden.

In einer bevorzugten Ausführungsform sind die Längen der Frontkanten und/oder Frontflächen bzw. die jeweilige Dicke der Finger des LED Fingermoduls an die Längen der einzelnen Stege der Profilschiene angepasst. Auch können die Abstände zwischen den einzelnen Fingern des LED Fingermoduls an die Abstände zwischen den Stegen des LED Moduls angepasst sein. Die einzelnen Frontkanten und/oder Frontflächen der Finger können eine konstante Länge aufweisen. Die Abstände zwischen den einzelnen Fingern können ebenfalls konstant sein.

In einem weiteren Aspekt betrifft die vorliegende Erfindung eine Flächenleuchte aufweisend eine Profilschiene wie oben beschrieben, und wenigstens zwei LED Flächenmodule oder LED Fingermodule. Die Flächenleuchte kann auch vier LED Flächenmodule oder LED Fingermodule aufweisen. Die einzelnen LED Flächenmodule und/oder die LED Fingermodule weisen vorzugsweise gleichartige Außenabmessungen auf.

Die Flächenleuchte kann eine rechteckige Leuchte mit einer Seitenlänge von 600mm sein, wobei die Leuchte vier im Wesentlichen quadratische LED Module mit jeweils circa 270mm Seitenlänge aufweist oder alternativ zwei LED Module mit circa 540-580 mm Länge und circa 270mm Breite.

Die Flächenleuchte weist vorzugsweise eine Gehäusegrundplatte auf, welche ausgeprägt ist, mit den Verbindungsmitteln der Profilschiene zusammenzuwirken, derart, um die wenigstens zwei LED Module innerhalb der Flächenleuchte zu fixieren. Insbesondere kann dabei die Materialstärke bzw. Dicke der Gehäusegrundplatte auf die Länge von Befestigungszapfen der Profilschiene angepasst sein.

Die Flächenleuchte kann eine Sekundäroptik wie beispielsweise eine Linse oder einen Diffusor aufweisen, welche der Gehäusegrundplatte gegenüber angeordnet ist und welche vorzugsweise die LED Module abdeckt. Alternative oder zusätzlich kann die Flächenleuchte eine wenigstens teilweise transparente Abdeckscheibe aufweisen, welche der Gehäusegrundplatte gegenüber angeordnet ist.

### Kurzbeschreibung der Figuren

Nachfolgend wird eine detaillierte Beschreibung der Figuren gegeben. Darin zeigt:
- Fig. 1a: eine perspektivische Draufsicht einer bevorzugten Ausführungsform der erfindungsgemäßen Profilschiene.
- Fig. 1b: eine perspektivische Rückansicht der Profilschiene gemäß Figur 1a.
- Fig. 2a: eine perspektivische Draufsicht der Profilschiene mit angelegten bzw. zueinander positionierten LED Modulen.
- Fig. 2b: eine seitliche Querschnittansicht der Profilschiene, verbunden mit einem Gehäuse einer Flächenleuchte.
- Fig. 2c: eine Rückansicht der Profilschiene mit den angelegten bzw. zueinander positionierten LED Modulen gemäß Figur 2a.
- Fig. 3a und 3b: eine Draufsicht und eine perspektivische Seitenansicht eines zusammenhängenden LED Fingermoduls.
- Fig. 4a und 4b: eine Draufsicht und eine perspektivische Seitenansicht einer alternativen Ausgestaltungsform eines zusammenhängenden LED Fingermoduls.

### Detaillierte Figurenbeschreibung

Die Figuren 1a und 1b zeigen eine bevorzugte Ausführungsform einer erfindungsgemäßen Profilschiene 10. Die Profilschiene 10 weist einen länglichen Grundkörper 1 auf. Dieser hat eine erste Seite, auf welcher sich eine planare bzw. ebene Oberfläche 2 befindet, sowie eine Rückseite 2', welche ebenfalls planar ausgestaltet sein kann. Der längliche Grundkörper ist vorzugsweise rechteckig geformt und weist zwei Längskanten 6a,6b auf.

Auf der Oberfläche 2 sind Positioniermittel 3,3' angeordnet, welche sich vorzugsweise senkrecht von der Oberfläche wegerstrecken. Die Positioniermittel 3,3' sind beabstandet von den Längskanten 6a,6b der Profilschiene 10 angeordnet. Vorzugsweise sind die Positioniermittel 3,3' äquidistant von den Längskanten 6a,6b und somit mittig auf der Oberfläche 2 angeordnet.

Die Positioniermittel 3,3' umfassen wenigstens einen Steg, welcher in Längsrichtung der Profilschiene 10 angeordnet ist. Der wenigstens eine Steg erstreckt sich vorzugsweise über die gesamte Länge der Profilschiene 10. Der wenigstens eine Steg stellt eine Profilierung der Profilschiene 10 in Querschnittsansicht dar. Insbesondere handelt es sich bei dem Steg um eine Erhebung von der planaren Oberfläche 2 in Querschnittsansicht, welche vorzugsweise integral mit der Oberfläche 2 geformt ist.

Die Profilschiene 10 ist vorzugsweise einstückig aus einem Material geformt. Die Profilschiene 10 besteht vorzugsweise aus Kunststoff und kann mit Hilfe eines Spritzgussverfahrens hergestellt werden.

Im gezeigten Ausführungsbeispiel umfassen die Positioniermittel mehrere Stege 3,3', welche vorzugsweise gleichmäßig in Längsrichtung der Profilschiene angeordnet sind. Diese weisen vorzugsweise einen identischen Querschnitt auf. Die einzelnen Stege 3,3' sind in Längsrichtung der Profilschiene 10 voneinander beabstandet. Die einzelnen Stege 3,3' können von unterschiedlicher Länge in Längsrichtung der Profilschiene 10 sein.

Im gezeigten Ausführungsbeispiel weist die Profilschiene 10 erste Stege 3 auf, welche von konstanter Länge sind, und welche vorzugsweise in konstantem Abstand zueinander in Längsrichtung der Profilschiene 10 angeordnet sind.

Zusätzlich kann die Profilscheine 10 zweite Stege 3' umfassen, welche in den Abständen zwischen den ersten Stegen 3 angeordnet sind und vorzugsweise eine kürzere Länge als die ersten Stege 3 aufweisen. Die ersten und zweiten Stegen 3,3' sind vorzugsweise in konstantem Abstand 7 zueinander in Längsrichtung angeordnet.

Die Stege 3,3' weisen jeweils zwei sich gegenüberliegende Anlageflächen und/oder -Kanten 4a,4b,4a',4b' auf. Diese sind durch zwei sich gegenüberliegende Außenwände der jeweiligen Stege 3,3' geformt, welche relativ zur Oberfläche 2 in einem Winkel von zwischen 80° und 100°, vorzugsweise 90° angeordnet sind. Die jeweiligen Außenwände sind vorzugsweise lineare Außenwände, welche insbesondere parallel zueinander angeordnet sind.

Die einzelnen Stege 3,3' können Vertiefungen 8,8' aufweisen, welche sich in Längsrichtung der Profilschiene 10 erstrecken. Diese dienen insbesondere als Kabelführung für die zu positionierenden LED Module 20,20'. Vorzugsweise weist die Profilschiene 10 zwei parallele Vertiefungen 8,8' auf, welche in gleichem Abstand zu den Längskanten 6a,6b angeordnet sein können. Die Vertiefungen 8,8' verlaufen vorzugsweise in unmittelbarer Nähe zu den Anlageflächen und/oder -Kanten 4a,4b,4a',4b'. Insbesondere ist der Abstand zwischen den zwei Vertiefungen 8,8' größer als der Abstand zwischen der jeweiligen Vertiefungen 8,8' und der jeweiligen, nächstgelegenen Anlagefläche und/oder -Kante 4a,4b,4a',4b'.

Die Profilschiene 10 weist Befestigungsmittel 5a,5b auf. Diese können Bohrungen 5b und/oder Befestigungszapfen 5a bzw. Befestigungsschrauben sein. Die Befestigungsmittel 5a,5b sind vorzugsweise äquidistant von den Längskanten 6a,6b der Profilschiene 10 und damit mittig angeordnet. Es können in Längsrichtung der Profilschiene 10 mehrere Befestigungsmittel 5a,5b in fest definierten Abständen zueinander angeordnet sein. Die Bohrungen 5b sind dabei vorzugsweise in den ersten Stegen 3 angeordnet. Die Befestigungszapfen 3' erstrecken sich vorzugsweise von den zweiten Stegen 3'. Die Befestigungszapfen 5a erstrecken sich vorzugsweise senkrecht zur planaren Oberfläche 2. Die Befestigungsmittel 5a,5b sind vorzugsweise integral mit dem Grundkörper 1 ausgeführt.

Figuren 2a und 2c zeigen die Profilschiene 10 gemäß Figuren 1a und 1b mit dazu positionierten LED Modulen 20,20'. Die LED Module 20,20' sind LED Fingermodule, welche einen länglichen Grundkörper 23,23' und mehrere, sich von diesem im Wesentlichen parallel wegerstreckende Finger 24,24' aufweisen. Die Finger 24,24' weisen parallele Frontkanten und/oder Frontflächen 25,25' auf, welche durch Anlegen an die Positioniermittel 3,3' der Profilschiene zueinander positioniert werden. Hierbei dienen die jeweils Anlageflächen und/oder -Kanten der Positioniermittel 3,3' als Kontaktflächen bzw. Kanten für die Frontkanten oder Frontflächen 25,25' der LED Module 20,20'. Im gezeigten Ausführungsbeispiel ist die jeweilige Position der ersten Stege 3 auf der Profilschiene 10 und deren jeweilige Länge an die Position der einzelnen Finger 24,24' der LED Module angepasst. Vorzugsweise ist die Länge der jeweiligen ersten Stege 3 gleich oder länger als die jeweilige Länge der Frontkanten und/oder Frontflächen 25,25' der Finger 24,24'. Dabei ist die Länge der zweiten Stege 3', welche jeweils zwischen den ersten Stegen 3 angeordnet sind, vorzugsweise kürzer als die Länge der ersten Stege 3.

Beim Anlegen der Frontkanten oder Frontflächen 25,25' der LED Module 20,20' an die Positioniermittel 3,3' liegt eine Unterseite der LED Module 20,20' auf der Oberfläche 2 der Profilscheine 10 wenigstens teilweise auf. Die Positioniermittel 3,3' dienen daher vorzugsweise in Zusammenwirkung mit der Oberfläche 2 als Positionier- und Fixierungshilfe der LED Module 20,20' in der Flächenleuchte.

Die LED Module 20,20' weisen vorzugsweise Bohrungen 26,26' auf, mit Hilfe derer die LED Module 20,20' mit einem Gehäuse einer Flächenleuchte 30 verbunden werden können.

Figur 2b zeigt eine seitliche Querschnittansicht der Profilschiene 10 mit positionierten LED Modulen 20,20' in einer Flächenleuchte 30. Die Flächenleuchte 30 weist dabei ein Gehäuse mit einer Gehäusegrundplatte 30a auf, mit dem die Profilschiene 10 zusammen mit den LED Modulen 20,20' selektiv verbindbar ist. Die Gehäusegrundplatte 30a weist vorzugsweise zentral angeordnete Bohrungen 30b auf, mit welchen die Befestigungszapfen 5a der Profilschiene 10 verbindbar sind. Die Gehäusegrundplatte 30a weist dabei vorzugsweise eine Materialstärke auf, welche an die Länge der Befestigungszapfen 5a angepasst ist.

Die Gehäusegrundplatte 30a kann weitere Bohrungen 30c aufweisen, mittels welcher die LED Module 20,20' mit der Platte verbindbar sind. Beispielsweise können die LED Module 20,20' mit Hilfe von Schrauben- und/oder Steckverbindungen mit der Grundplatte 30a verbunden werden.

Im zusammengefügten Zustand der Profilschiene 10 mit der Flächenleuchte 30, wie in Figur 2b gezeigt, sind die LED Module 20, 20' zwischen der Oberfläche 2 und der Gehäusegrundplatte 30a eingeklemmt. Hierbei kann die Grundplatte 30a eine vorzugsweise mittig verlaufende, längliche Erhebung 30d aufweisen, welche konform zur Oberfläche 2 der Profilschiene 10 ausgeprägt ist. Diese kann im zusammengefügten Zustand wie gezeigt gegen die LED Module 20,20' drücken oder wenigstens an diese angelegt sein. Die Frontkanten und/oder Frontflächen 25,25' der Finger 24,24' liegen an den Anlageflächen und/oder -Kanten 4a,4b,4a',4b' der Profilschiene 10 an. Dabei sind die Frontkanten und/oder Frontflächen 25,25' der Finger 24,24' vorzugsweise zwischen der Oberfläche 2 und der Grundplatte 30a eingeklemmt und somit fixiert. Die Oberfläche 2, auf welcher die Finger 24,24' wenigstens teilweise mit ihrem Ende aufliegen, verhindert ein Herunterhängen der Finger weg von der Grundplatte 30a im verbauten Zustand der Flächenleuchte. Dies hat insbesondere den Vorteil, dass bei der Anwendung als Deckenleuchte die einzelnen Finger 24,24' sich nicht durch die Schwerkraft von der Gehäusegrundplatte 30 weg biegen.

Alternativ kann die Grundplatte 30a flach und/oder eben ausgebildet sein. In diesem Fall liegen die Finger 24, 24' vorzugsweise vollflächig direkt auf der inneren Oberfläche der Grundplatte 30a.

Die Grundplatte 30a kann eine reflektierende Oberfläche aufweisen. Diese kann durch eine vorzugsweise weiße Körperfarbe des Materials der Grundplatte 30a oder durch eine zusätzliche, vorzugsweise weiße, Oberflächenbeschichtung des Materials gebildet sein. Die innere Gesamtoberfläche des Gehäuses der Flächenleuchte 30 kann reflektierend ausgestaltet sein.

Das Gehäuse der Flächenleuchte kann eine Diffusor- und/oder Leuchtstoffplatte aufweisen, die gleichzeitig als eine vordere Abdeckungsplatte dient (nicht abgebildet). Die Diffusor und/oder Leuchtstoffplatte kann somit eine Sekundäroptik bilden, welche der Gehäusegrundplatte 30a gegenüber angeordnet ist.

Die Oberfläche(n) 2' der Profilschiene 10 und/oder der LED-Module 20, 20' können (hoch) reflektierend und/oder diffus-reflektierend ausgebildet sein.

Figuren 3a und 3b zeigen zwei LED Fingermodule 20,20' gemäß einer bevorzugten Ausführungsform der Erfindung, die dazu vorgesehen sind, mit Hilfe der Profilschiene 10 in einer Flächenleuchte 30 positioniert zu werden. Die Figuren zeigen insbesondere eine gemeinsame Leiterplatte 21,21', auf welche die LED Chips 22,22' aufgebracht werden. In einem Fertigungsschritt der gemeinsamen Leiterplatte 21,21', werden darin Sollbruchstellen 27 vorgesehen, an welchen die gemeinsame Leiterplatte in zwei LED Fingermodule 20,20' getrennt werden kann.

Wie bereits beschrieben, weisen die LED Fingermodule jeweils einen länglichen Grundkörper 23,23' und einzelne, sich davon parallel erstreckende Finger 24,24' auf. Insbesondere die Finger 24,24" aber auch die Grundkörper 23,23' können mit LED Chips 22,22' bestückt sein. Die LED Fingermodule 20,20' weisen vorzugsweise eine Vielzahl von LED Chips 22,22' auf. Die Finger 24,24' erstrecken sich im Wesentlichen linear. Sie können dabei aber in unterschiedliche, lineare Teilstücke unterteilt sein, welche in Erstreckungsrichtung der Finger versetzt zueinander angeordnet sind.

Die jeweiligen Finger 24,24' weisen vorzugsweise lineare und zueinander parallele Frontflächen 25,25' auf, welche an die Positioniermittel 3,3' der Profilschiene 10 angelegt bzw. mit diesen in flächigen Kontakt gebracht werden können.

Figuren 4a und 4b zeigen eine alternative Ausgestaltungsform der LED Module 20,20', in welchen die sich von den jeweiligen Grundkörpern 21, 21' erstreckenden Finger in im Wesentlichen achteckige Teilstücke unterteil sind und die in Erstreckungsrichtung der Finger 24,24' aneinander gereiht sind.

Die folgenden Beispiele (nachstehend als "EX" bezeichnet) von Profilschienen und Kombinationen von Profilschienen und LED Modulen sowie Flächenleuchten erläutern die oben beschriebene Erfindung weiter unter Bezugnahme auf die beiliegenden Zeichnungen:
EX 1. Profilschiene (10) zur Positionierung und Befestigung von LED Modulen (20,20') in Flächenleuchten, aufweisend einen länglichen Grundkörper (1) mit einer vorzugsweise planaren Oberfläche (2);
   Positioniermittel (3,3') welche sich im Wesentlichen entlang einer Längsrichtung der Profilschiene (10) erstrecken und welche auf der Oberfläche (2) des Grundkörpers (1) derart angeordnet sind, um wenigstens zwei, vorzugsweise gegenüberliegende Anlageflächen und/oder -Kanten (4a,4b,4a',4b') für die LED Module (20,20') bereitzustellen; und
   Verbindungmittel (5a,5b), welche zur Verbindung der Profilschiene (10) mit einer Flächenleuchte (30)ausgeprägt sind.
EX 2. Profilschiene gemäß EX 1, wobei sich die Positioniermittel (3,3') in Längsrichtung der Profilschiene kontinuierlich oder diskontinuierlich erstrecken.
EX 3. Profilschiene gemäß einem der vorhergehenden Beispiele, wobei die Positioniermittel (3,3') beabstandet von Längskanten (6a,6b) des Grundkörpers (1) angeordnet sind.
EX 4. Profilschiene gemäß einem der vorhergehenden Beispiele, wobei die Positioniermittel (3,3') wenigstens einen länglichen Steg (3) aufweisen, welcher zwei parallele Außenkanten und/oder Außenwände (4a,4b) aufweist.
EX 5. Profilschiene gemäß Beispiel EX 4, wobei die jeweilige Außenwände (4a,4b) in einem Winkel zwischen 80° und 100°, vorzugsweise 90°, gegenüber der Oberfläche (2) des Grundkörpers (1) angeordnet sind.
EX 6. Profilschiene gemäß einem der Beispiele EX 4 oder EX 5, wobei die Positioniermittel mehrere Stege (3,3') aufweisen, welche in Längsrichtung des Grundkörpers (1) angeordnet sind und voneinander durch Zwischenräume (7) beabstandet sind.
EX 7. Profilschiene gemäß Beispiel EX 6, wobei die jeweiligen Stege (3,3') eine konstante oder variable Länge in Längsrichtung des Grundkörpers (1) aufweisen.
EX 8. Profilschiene gemäß einem der vorhergehenden Beispiele, wobei die Positioniermittel (3,3') wenigstens einen sich in Längsrichtung des Grundkörpers (1) erstreckenden Kanal (8,8') zur Kabelführung aufweisen.
EX 9. Profilschiene gemäß einem der vorhergehenden Beispiele, wobei die Verbindungsmittel Bohrungen (5b) und/oder Befestigungszapfen (5a) aufweisen.
EX 10. Profilschiene gemäß Beispiel EX 9, wobei die Befestigungszapfen (5a) vorzugsweise senkrecht zu der Oberfläche (2) des Grundkörpers (1) angeordnet und derart ausgeprägt sind, um mit entsprechenden Bohrungen (30b) in einer Grundplatte (30a) der Flächenleuchte (30) eine kraftschlüssige Verbindung einzugehen.
EX 11. Profilschiene gemäß einem der vorhergehenden Beispiele, wobei die Profilschiene dazu ausgeprägt ist wenigstens zwei vorzugsweise gleichartige LED Module (20,20') in einer Flächenleuchte (30) zu positionieren.
EX 12. Kombination aus einer Profilschiene gemäß einem der vorhergehenden Beispiele und wenigstens zwei LED Modulen (20,20'), welche jeweils eine Leiterplatte (21,21') und darauf angeordnete LED Chips (22,22') aufweisen.
EX 13. Kombination gemäß Beispiel EX 12, wobei die LED Module LED Fingermodule sind, welche jeweils einen länglichen Grundkörper (23,23') und mehrere, sich von diesem im Wesentlichen parallel wegerstreckende Finger (24,24') aufweisen.
EX 14. Kombination gemäß Beispiel EX 13, wobei die einzelnen Finger (24,24') der jeweiligen LED Module zueinander parallele Frontkanten oder Frontflächen aufweisen (25,25'), welche durch Anlegen an die Positioniermittel (3,3') der Profilschiene zueinander positioniert werden können.
EX 15. Kombination gemäß Beispiel EX 13 oder EX 14, wobei die Positioniermittel der Profilschiene mehrere Stege (3,3') aufweisen, welche in Längsrichtung der Profilschiene angeordnet sind, und wobei die jeweilige Länge der Stege an die jeweilige Dicke der einzelnen Finger der LED Module angepasst ist.
EX 16. Flächenleuchte aufweisend eine Profilschiene gemäß einem der Beispiele EX 1 bis EX 11 und wenigstens zwei LED Fingermodulen (20,20').
EX 17. Flächenleuchte gemäß Beispiel EX 16, wobei die Flächenleuchte (30) eine Gehäusegrundplatte (30a) aufweist, welche ausgeprägt ist, mit den Verbindungsmitteln (5a,5b) der Profilschiene (10) zusammenzuwirken, derart, um die wenigstens zwei LED Module (20,20') innerhalb der Flächenleuchte zu fixieren.

Bezugszeichen in den folgenden Ansprüchen dienen zur Illustration und engen den Schutzumfang der Ansprüche gemäß Art. 69 EPÜ Protokoll nicht ein.

## Patentansprüche

1. Profilschiene (10) zur Positionierung und Befestigung von LED Modulen (20,20') in Flächenleuchten, wobei die LED Module LED Fingermodule sind, welche jeweils einen länglichen Grundkörper (23,23') und mehrere, sich von diesem im Wesentlichen parallel wegerstreckende Finger (24,24') mit Frontkanten und/oder Frontflächen (25,25')aufweisen, aufweisend
a) einen länglichen Grundkörper (1) mit einer vorzugsweise planaren Oberfläche (2);
b) Positioniermittel (3,3') welche sich im Wesentlichen entlang einer Längsrichtung der Profilschiene (10) erstrecken und welche auf der Oberfläche (2) des Grundkörpers (1) derart angeordnet sind, um wenigstens zwei, vorzugsweise gegenüberliegende in Seitenrichtung weisende Anlageflächen und/oder -Kanten (4a,4b,4a',9b') zur Anlage an den Frontkanten und/oder Frontflächen (25,25')der Finger (24, 24')der LED Fingermodule (20,20') bereitzustellen; und
c) Verbindungmittel (5a,5b), welche zur Verbindung der Profilschiene (10) mit einer Flächenleuchte (30) ausgeprägt sind.

2. Profilschiene gemäß Anspruch 1, wobei sich die Positioniermittel (3,3') in Längsrichtung der Profilschiene kontinuierlich oder diskontinuierlich erstrecken.

3. Profilschiene gemäß einem der vorhergehenden Ansprüche, wobei die Positioniermittel (3,3') beabstandet von Längskanten (6a,6b) des Grundkörpers (1) angeordnet sind.

4. Profilschiene gemäß einem der vorhergehenden Ansprüche, wobei die Positioniermittel (3,3') wenigstens einen länglichen Steg (3) aufweisen, welcher zwei parallele Außenkanten und/oder Außenwände (4a,4b) aufweist.

5. Profilschiene gemäß Anspruch 4, wobei die jeweilige Außenwände (4a,4b) in einem Winkel zwischen 80° und 100°, vorzugsweise 90°, gegenüber der Oberfläche (2) des Grundkörpers (1) angeordnet sind.

6. Profilschiene gemäß einem der Ansprüche 4 oder 5, wobei die Positioniermittel mehrere Stege (3,3') aufweisen, welche in Längsrichtung des Grundkörpers (1) angeordnet sind und voneinander durch Zwischenräume (7) beabstandet sind.

7. Profilschiene gemäß Anspruch 6, wobei die jeweiligen Stege (3,3') eine konstante oder variable Länge in Längsrichtung des Grundkörpers (1) aufweisen.

8. Profilschiene gemäß einem der vorhergehenden Ansprüche, wobei die Positioniermittel (3,3') wenigstens einen sich in Längsrichtung des Grundkörpers (1) erstreckenden Kanal (8,8') zur Kabelführung aufweisen.

9. Profilschiene gemäß einem der vorhergehenden Ansprüche, wobei die Verbindungsmittel Bohrungen (5b) und/oder Befestigungszapfen (5a) aufweisen.

10. Profilschiene gemäß Anspruch 9, wobei die Befestigungszapfen (5a) vorzugsweise senkrecht zu der Oberfläche (2) des Grundkörpers (1) angeordnet und derart ausgeprägt sind, um mit entsprechenden Bohrungen (30b) in einer Grundplatte (30a) der Flächenleuchte (30) eine kraftschlüssige Verbindung einzugehen.

11. Kombination aus einer Profilschiene gemäß einem oder mehreren der vorhergehenden Ansprüche 1-10 und wenigstens zwei LED Fingermodulen (20,20'), welche jeweils einen länglichen Grundkörper (23,23') und mehrere, sich von diesem im Wesentlichen parallel wegerstreckende Finger (24,24')') mit Frontkanten und/oder Frontflächen (25,25') aufweisen, welche durch Anlegen an die in Seitenrichtung weisenden Anlageflächen und/oder -Kanten (4a,4b,4a',4b')der Positioniermittel (3,3') der Profilschiene zueinander positioniert sind.

12. Kombination gemäß Anspruch 11, wobei die einzelnen Finger (24,24') der jeweiligen LED Fingermodule zueinander parallele Frontkanten oder Frontflächen aufweisen (25,25').

13. Kombination gemäß Anspruch 11 oder 12, wobei die Positioniermittel der Profilschiene mehrere Stege (3,3') aufweisen, welche in Längsrichtung der Profilschiene angeordnet sind, und wobei die jeweilige Länge der Stege an die jeweilige Dicke der einzelnen Finger der LED Module angepasst ist.

14. Flächenleuchte aufweisend eine Kombination einer Profilschiene und wenigstens zwei LED Fingermodulen (20,20') nach Anspruch 11-13.

15. Flächenleuchte gemäß Anspruch 14, wobei die Flächenleuchte (30) eine Gehäusegrundplatte (30a) aufweist, welche ausgeprägt ist, mit den Verbindungsmitteln (5a,5b) der Profilschiene (10) zusammenzuwirken, derart, um die wenigstens zwei LED Module (20,20') innerhalb der Flächenleuchte zu fixieren.

## Claims

1. Profile rail (10) for positioning and fastening LED modules (20, 20') in surface luminaires, wherein the LED modules are LED finger modules which each comprise an elongated base body (23, 23') and a plurality of fingers (24, 24') extending substantially parallel away from it with front edges and/or front surfaces (25, 25'), comprising:
a) an elongated base body (1) with a preferably planar surface (2);
b) positioning means (3, 3') which extend substantially in a longitudinal direction of the profile rail (10) and which are arranged on the surface (2) of the base body (1) in such a way as to provide at least two, preferably opposing, contact surfaces and/or edges (4a, 4b, 4a', 4b') for contact with the front edges and/or front surfaces (25, 25') of the fingers (24, 24') of the LED finger modules (20, 20'); and
c) connecting means (5a, 5b) which are designed for connecting the profile rail (10) to a surface luminaire (30).

2. Profile rail according to claim 1, wherein the positioning means (3, 3') extend continuously or discontinuously in the longitudinal direction of the profile rail.

3. Profile rail according to one of the preceding claims, wherein the positioning means (3, 3') are arranged at a distance from the longitudinal edges (6a, 6b) of the base body (1).

4. Profile rail according to one of the preceding claims, wherein the positioning means (3, 3') have at least one elongated bar (3) which has two parallel outer edges and/or outer walls (4a, 4b).

5. Profile rail according to claim 4, wherein the respective outer walls (4a, 4b) are arranged at an angle between 80° and 100°, preferably 90°, with respect to the surface (2) of the base body (1).

6. Profile rail according to one of the claims 4 or 5, wherein the positioning means comprise a plurality of bars (3, 3'), which are arranged in the longitudinal direction of the base body (1) and are spaced apart from each other by intermediate spaces (7).

7. Profile rail according to claim 6, wherein the respective webs (3, 3') have a constant or variable length in the longitudinal direction of the base body (1).

8. Profile rail according to one of the preceding claims, wherein the positioning means (3, 3') have at least one channel (8, 8') extending in the longitudinal direction of the base body (1) to guide the cable.

9. Profile rail according to one of the preceding claims, wherein the connecting means comprise holes (5b) and/or fastening pins (5a).

10. Profile rail according to claim 9, wherein the fastening pins (5a) are preferably arranged perpendicular to the surface (2) of the base body (1) and are designed to be received in corresponding bores (30b) in a base plate (30a) of the surface luminaire (30) in a mechanical connection.

11. Combination of a profile rail according to one or more of the preceding claims 1-10 and at least two LED finger modules (20, 20'), each of which comprises an elongated base body (23, 23') and a plurality of fingers (24, 24') extending substantially parallel therefrom with front edges and/or front surfaces (25, 25'), which, through contact with the contact surfaces and/or edges (4a,4b,4a',4b') pointing in the lateral direction, are positioned relative to one another by the positioning means (3, 3') of the profile rail.

12. Combination according to claim 11, wherein the individual fingers (24, 24') of the respective LED finger modules comprise front faces (25, 25') parallel to one another.

13. Combination according to claim 11 or 12, wherein the positioning means of the profile rail comprise a plurality of bars (3, 3') arranged in the longitudinal direction of the profile rail, and wherein the respective length of the webs is adapted to the respective thickness of the individual fingers of the LED module.

14. Surface luminaire comprising a combination of a profile rail and at least two LED finger modules (20, 20') according to claim 11-13.

15. Surface luminaire according to claim 14, wherein the surface luminaire (30) comprises a housing base plate (30a), which is designed to interact with the connecting means (5a, 5b) of the profile rail (10) in order to fix the at least two LED modules (20, 20') inside the surface luminaire.

## Revendications

1. Rail profilé (10) pour le positionnement et la fixation de modules LED (20, 20') dans des luminaires plats, les modules LED étant des modules à doigts, qui comprennent chacun un corps de base (23, 23') et plusieurs doigts (24, 24') s'éloignant de celui-ci de manière globalement parallèle, avec des arêtes frontales et/ou des surfaces frontales (25, 25'), comprenant
a) un corps de base allongé (1) avec une surface (2) de préférence plane ;
b) des moyens de positionnement (3, 3'), qui s'étendent globalement le long d'une direction longitudinale du rail profilé (2) et qui sont disposés sur la surface (2) du corps de base (1) de façon à obtenir des surfaces ou des arêtes d'appui (4a, 4b, 4a', 4b'), de préférence opposées, orientées dans la direction latérale, pour un appui contre les arêtes frontales et/ou les surfaces frontales (25, 25') des doigts (24, 24') des modules LED à doigts (20, 20') ; et
c) des moyens de liaison (5a, 5b) qui sont conçus pour la liaison du rail profilé (10) avec un luminaire plat (30).

2. Rail profilé selon la revendication 1, les moyens de positionnement (3, 3') s'étendant dans la direction longitudinale du rail profilé de manière continue ou discontinue.

3. Rail profilé selon l'une des revendications précédentes, les moyens de positionnement (3, 3') étant disposés à une certaine distance des arêtes longitudinales (6a, 6b) du corps de base (1).

4. Rail profilé selon l'une des revendications précédentes, les moyens de positionnement (3, 3') comprenant au moins une nervure allongée (3) qui comprend deux arêtes externes et/ou parois externes (4a, 4b) parallèles.

5. Rail profilé selon la revendication 4, les parois externes (4a, 4b) étant disposés avec un angle entre 80° et 100°, de préférence 90°, par rapport à la surface (2) du corps de base (1).

6. Rail profilé selon l'une des revendications 4 ou 5, les moyens de positionnement comprenant plusieurs nervures (3, 3') qui sont disposées dans la direction longitudinale du corps de base (1) et sont écartées les unes des autres par des espaces intermédiaires (7).

7. Rail profilé selon la revendication 6, les nervures (3, 3') présentant une longueur constante ou variable dans la direction longitudinale du corps de base (1).

8. Rail profilé selon l'une des revendications précédentes, les moyens de positionnement (3, 3') comprenant au moins un canal (8, 8') s'étendant dans la direction longitudinale du corps de base (1) pour le guidage des câbles.

9. Rail profilé selon l'une des revendications précédentes, les moyens de liaison comprenant des alésages (5b) et/ou des tiges de fixation (5a).

10. Rail profilé selon la revendication 9, les tiges de fixation (5a) étant disposées de préférence perpendiculairement à la surface (2) du corps de base (1) et étant conçues pour former une liaison par friction avec des alésages (30b) correspondants dans une plaque de base (30a) du luminaire plat (30).

11. Combinaison d'un rail profilé selon l'une ou plusieurs des revendications précédentes 1 à 10 et d'au moins deux modules LED à doigts (20, 20'), qui comprennent chacun un corps de base allongé (23, 23') et plusieurs doigts (24, 24') s'éloignant de celui-ci de manière globalement parallèle, avec des arêtes frontales et/ou des surfaces frontales (25, 25'), qui sont positionnés entre eux par l'appui contre des surfaces et/ou des arêtes d'appui (4a, 4b, 4a', 4b'), orientées dans la direction latérale, des moyens de positionnement (3, 3') du rail profilé.

12. Combinaison selon la revendication 11, les différents doigts (24, 24') des modules LED à doigts comprenant des arêtes frontales ou des surfaces frontales (25, 25') parallèles entre elles.

13. Combinaison selon la revendication 11 ou 12, les moyens de positionnement du rail profilé comprenant plusieurs nervures (3, 3') qui sont disposées dans la direction longitudinale du rail profilé et la longueur des nervures étant adaptées à l'épaisseur correspondante des différents doigts des modules LED.

14. Luminaire plat comprenant une combinaison d'un rail profilé et d'au moins deux modules LED à doigts (20, 20') selon la revendication 11 à 13.

15. Luminaire plat selon la revendication 14, le luminaire plat (30) comprenant une plaque de base de boîtier (30a) qui est conçue pour interagir avec les moyens de liaison (5a, 5b) du rail profilé (10) de façon à fixer les au moins deux modules LED (20, 20') à l'intérieur du luminaire plat.
